# EUROPÄISCHE PATENTANMELDUNG

(11) **EP 4 696 963 A1**
(43) Veröffentlichungstag der Anmeldung: **18.02.2026**
(21) Anmeldenummer: 25186683.6
(22) Anmeldetag: 01.07.2025
(51) Int. Cl.: F25D 25/02, A47B 88/75

(54) **TRÄGEREINRICHTUNG MIT SPEZIFISCH GEKOPPELTEN ADAPTERTEIL, SOWIE VERFAHREN**

(30) Priorität: 12.08.2024 DE 102024207663
(71) Anmelder: BSH Hausgeräte GmbH, 81739 München (DE)
(72) Erfinder: Gatter, Andreas, 89547 Gerstetten (DE); Vogt, Elena, 89423 Gundelfingen (DE)

(57) **Zusammenfassung**

Ein Aspekt der Erfindung betrifft eine Trägereinrichtung (30) für ein Haushaltskältegerät (1), mit einer Trägerplatte (31) und mit zumindest einem dazu separaten Adapterteil (36, 37), welches mit zumindest einer Schnappverbindung an der Trägerplatte (31) befestigbar ist, wobei das Adapterteil (36, 37) als Stütz- und/oder Führungseinrichtung für eine Zusatzkomponente (8", 9) ausgebildet ist, wobei das Adapterteil (36, 37) ein Umgreifteil (38) aufweist und mit dem Umgreifteil (38) eine Randkante (32a, 32b) der Trägerplatte (31) umgreift und das Umgreifteil (38) mit zumindest einer Schnappverbindung mit der Trägerplatte (31) verschnappt ist, dadurch gekennzeichnet, dass das Adapterteil (36, 37) zumindest ein elastisch verformbares Schnappelement (45, 46) aufweist, welches mit mindestens einem Gegenschnappelement (51, 52) der Trägerplatte (31) reversibel lösbar gekoppelt ist. Ein Aspekt betrifft ein Verfahren.

## Beschreibung

Ein Aspekt der Erfindung betrifft eine Trägereinrichtung für ein Haushaltskältegerät, mit einer Trägerplatte und mit einem dazu separaten Adapterteil, welches mit zumindest einer Schnappverbindung an der Trägerplatte befestigbar ist. Ein weiterer Aspekt der Erfindung betrifft ein Verfahren.

Ein Lebensmittel-Aufnahmebehälter ist beispielsweise aus der WO 2004/038312 A1 bekannt. Dort sind in einem Deckel des Lebensmittel-Aufnahmebehälters Aussparungen gebildet, in denen plattenartige und ebene Klappen schwenkbar gelagert sind.

Aus der WO 2016/037 857 A1 ist ein Kältegerät mit einem Auszugskasten bekannt. Dort ist vorgesehen, dass auf einer Platte eine Führungsschiene angeordnet ist. Die Führungsschiene ist nur auf einer Oberseite der Platte positioniert. An dieser Führungsschiene kann ein dazu separates Adapterelement aufgeschnappt werden. An diesem leistförmigen Adapterelement kann eine Schale angebracht werden beziehungsweise aufgesetzt werden. Die Schale kann dann in Tiefenrichtung entlang dieses Adapterelements verschoben werden.

Aus der DE 102020 202 045 A1 ist eine Trägereinrichtung mit aufgeschnappter Führungsschiene bekannt. Die formsteifen Schnappelemente führen zu einer relativ harten Verschnappung, wodurch auch das Lösen der Führungsschiene erschwert ist.

Es ist Aufgabe der vorliegenden Erfindung, eine Trägereinrichtung zu schaffen, bei welcher das Verschnappen der Führungsschiene daran verbessert ist, so dass ein einfacheres Lösen ermöglicht ist.

Diese Aufgabe wird durch eine Trägereinrichtung sowie ein Verfahren gemäß den unabhängigen Ansprüchen gelöst.

Ein Aspekt der Erfindung betrifft eine Trägereinrichtung für ein Haushaltskältegerät. Die Trägereinrichtung weist eine Trägerplatte auf. Die Trägereinrichtung zumindest ein zur Trägerplatte separates Adapterteil auf. Dieses Adapterteil ist mit zumindest einer Schnappverbindung an der Trägerplatte befestigbar. Das Adapterteil ist insbesondere als Stütz- und/oder Führungseinrichtung für eine Zusatzkomponente ausgebildet. Das Adapterteil weist ein Umgreifteil auf und mit dem Umgreifteil ist eine Randkante der Trägerplatte umgriffen. Das Umgreifteil ist mit zumindest einer Schnappverbindung mit der Trägerplatte verschnappt. Das Adapterteil weist zumindest ein elastisch verformbares Schnappelement auf, welches mit mindestens einem Gegenschnappelement der Trägerplatte reversibel lösbar gekoppelt ist.

Das Adapterteil ist mit zumindest einer zerstörungsfrei lösbaren und, insbesondere nur, mechanischen Halteverbindung an der Trägerplatte befestigbar beziehungsweise ist daran befestigt. Dies bedeutet, dass im montierten Endzustand das Adaptereil dieses Umgreifteil dieser Randkante der Trägerplatte umgreift. Die Randkante ist daher insbesondere von oben, von der Seite und von unten umgriffen. Das Adapterteil ist mit dem Umgreifteil mit zumindest einer lösbaren Halteverbindung mit der Trägerplatte elastisch gekoppelt.

Dadurch ist eine verbesserte schnappende und entschnappende Verbindung ermöglicht. Insbesondere ist das Lösen vereinfacht. Der Kraftaufwand zum Lösen des Adapterteils ist reduziert. Dadurch ist eine besonders nutzerfreundliche Handhabung, insbesondere Demontage, des Adapterteils erreicht. Auch ist dadurch eine potenzielle Beschädigung und schnellere Abnutzung der aneinander liegenden Bereiche zwischen dem Adapterteil und der Trägereinheit reduziert, insbesondere beim wiederholten Montieren und Demontieren.

Dennoch ist auch eine positionssichere und mechanisch stabile Befestigung des Adapterteils an der Trägerplatte erreicht. Es ist auch eine dauerhaft lagegenauere Positionierung des Adapterteils an der Trägerplatte ermöglicht. Auch dann, wenn durch den aufgesetzten Behälter Gewichtskräfte und Verschiebekräfte auf das Adapterteil einwirken, ist diese positionsfixiert an der Trägerplatte angeordnet. Ein unerwünschtes Verschieben des Adapterteils relativ zur Trägerplatte ist dann vermieden.

Das Adapterteil kann eine Führungsschiene für die Zusatzkomponenten sein. Das Adapterteil kann eine Stütze zum Halten von Ablagen, wie Backbleche, Pizzableche, etc. sein. Zudem kann das Adapterteil ausgebildet sein, dass daran ein Teleskopauszug montiert/befestigt wird. Auch könnte an dem Adapterteil eine Flaschenablage gekoppelt werden. Auch das sind Beispiele für Zusatzkomponenten.

Das Adapterteil ist insbesondere eine längliche Schiene beziehungsweise Leiste. Gerade durch diese Längserstreckung kann durch das Umgreifteil und/oder das Eingriffselement eine Versteifung geschaffen werden. Das Umgreifteil und/oder das Eingriffselement sind somit auch Versteifungselemente der Führungsschiene.

In einer vorteilhaften Ausführung ist vorgesehen, dass das Umgreifteil im Querschnitt U-förmig ausgebildet ist. Dieser Querschnitt ist senkrecht zu einer Längsachse des Adapterteils betrachtet. Im montierten Zustand des Adapterteils an der Trägerplatte und bei bestimmungsgemäßer Anordnung der Trägereinrichtung erstreckt sich diese Längsachse des Adapterteils in Tiefenrichtung. Durch diese U-Form ist eine besonders steife Ausgestaltung erreicht. Darüber hinaus ist durch diese U-Form ein vollständiges Umgreifen der Randkante der Trägerplatte ermöglicht. Dies bedeutet, dass durch diese spezifische Querschnittgeometrie das Umgreifteil eine Nut aufweist, in welche die Randkante der Trägerplatte eingeführt ist. Die Randkante und somit ein Randbereich der Trägerplatte, der die Randkante aufweist, ist somit von drei Seiten, nämlich von der Oberseite, der vertikalen Randseite und der Unterseite umgriffen. Eine besonders stabile Aufnahmehalterung ist dadurch ermöglicht. Nicht zuletzt ist durch diese Ausgestaltung somit auch ein Kantenschutz für die Randkante der Trägerplatte durch das Adapterteil gebildet.

In einer vorteilhaften Ausführung ist vorgesehen, dass das Umgreifteil eine obere Begrenzungswand aufweist.

In einer vorteilhaften Ausführungsform sind zwei Schnappelemente an dem Adapterteil ausgebildet, die in Längsrichtung des Adapterteils frei kragend angeordnet sind. Dadurch sind die Schnappelemente sehr exponiert angeordnet. Dies begünstigt ihre Federwirkung in zumindest einer Raumrichtung, insbesondere in zumindest zwei Raumrichtungen, insbesondere in den zur Längsrichtung senkrechten Raumrichtungen. Das Koppeln mit den Gegenschnappelementen ist dadurch besonders montagefreundlich und verschleißarm ermöglicht. Insbesondere ist es jedoch dann auch erreicht, dass die erzeugten Schnappverbindungen einfach zugänglich sind.

Insbesondere sind die beiden Schnappelemente in dieser Längsrichtung in entgegengesetzte Orientierungen frei kragend angeordnet. Dies bedeutet, dass ein erstes Schnappelement in dieser Längsrichtung beispielsweise nach vorne frei kragend orientiert ist, und das andere Schnappelement in dieser Längsrichtung in die andere Orientierung frei kragend angeordnet ist. Auch dadurch lassen sich vorteilhafte Koppelszenarien mit den Gegenschnappelementen erzielen. Sowohl eine beidseits verschnappende Montage, insbesondere durch eine lineare Bewegung der Führungsschiene an die Trägerplatte heran, ist dadurch ermöglicht als auch ein dazu anderes Montagekonzept, bei welchem eines der Schnappelemente mit einem Gegenschnappelement nicht durch eine lineare Bewegung, insbesondere in Breitenrichtung, verschnappt werden soll, sondern durch eine in Längsrichtung oder insbesondere in schräger Richtung zu dieser Längsrichtung erfolgende Hintersteckung des Gegenschnappelements mit dem Schnappelement und dem Verschnappen des anderen Schnappelements mit dem Gegenschnappelement ist dadurch ermöglicht. Multivariante Montagekonzepte sind dadurch mit dem gleichen Adapterteil und den gleichen Gegenschnappelementen besonders vorteilhaft ermöglicht.

In einer vorteilhaften Ausführungsform sind die Schnappelemente als Endstücke an in Längsrichtung des Adapterteils gegenüberliegenden Enden einer Bodenwand des Umgreifteils ausgebildet. Damit ist die exponierte Position an einer spezifischen Örtlichkeit des Adapterteils vorgesehen. Dies ist vorteilhaft bezüglich des Koppelns mit den Gegenschnappelementen. Darüber hinaus ist die Bodenwand eine spezifische mechanisch stabile Komponente der Führungsschiene, die diese frei kragenden Schnappelemente auch mechanisch stabil aufnimmt. Insbesondere können dadurch auch Kräfte bei der Montage und der Demontage verbessert aufgenommen werden, ohne dass das Adapterteil unerwünscht beeinträchtigt, insbesondere verwunden, werden würde.

In einer Ausführungsform sind die Schnappelemente im Querschnitt betrachtet und somit in einer Ebene senkrecht zur Längsrichtung des Adapterteils L-förmig. Dadurch ist die eigene Stabilität eines Schnappelements erhöht. Eine besonders steife Ausgestaltung des Schnappelements ist dadurch erreicht. Eine unerwünschte Insichverformung des Schnappelements ist dadurch vermieden. Darüber hinaus lässt sich durch diese Geometrie auch ein gezieltes Koppelszenario mit den Gegenschnappelementen erreichen. So ist gerade bei einer verschnappenden Verbindung ermöglicht, dass das Schnappelement zunächst mit einem Teil der L-Form, insbesondere mit dem horizontalen Bodenschenkel der L-Form, mit den Gegenschnappelement kontaktiert wird und dadurch eine weitere Führung für das weitere Verschnappen ermöglicht. Beim weiteren Montageszenario kann dann das Schnappelement mit seinem vertikalen L-Schenkel über das Gegenschnappelement überschnappen und somit dieses Gegenschnappelement mit dem vertikalen L-Schenkel hinterschnappen beziehungsweise hintergreifen. Ein besonders stabiler Sitz zwischen dem Schnappelement und dem Gegenschnappelement ist dadurch ermöglicht. Denn das Schnappelement sitzt dann nicht nur mit dem vertikalen L-Schenkel rückseitig an dem Gegenschnappelement an, sondern vorzugsweise sitzt das Gegenschnappelement dann auch von oben auf dem horizontalen L-Schenkel des Schnappelements auf.

Selbst dann, wenn dieses von oben Aufsitzen nicht gegeben ist, kann bei einer minimalen Vertikalbewegung dieser horizontale L-Schenkel als Anschlag beziehungsweise als Aufsitzpodest dienen und somit diese Vertikalbewegung zwischen dem Adapterteil und dem Gegenschnappelement bremsen oder begrenzen.

In einer Ausführungsform weist zumindest ein Schnappelement eine Keilform auf. Insbesondere ist eine einem Gegenschnappelement zugewandte Seite des Schnappelements schräg orientiert. Dadurch ist das Montageszenario, insbesondere dann, wenn das Schnappelement mit dem Gegenschnappelement zusammengesteckt werden soll, insbesondere in Längsrichtung der Führungsschiene hintereinander gesteckt und diesbezüglich überlappend positioniert werden sollen, vorteilhaft. Insbesondere dient damit diese Keilform als Führungsrampe. Die Schrägstellung ist diesbezüglich insbesondere so, dass der in Breitenrichtung verjüngte Teil dieser Keilform ein in Längsrichtung äußerer Endbereich ist. Somit ist beim Zusammenstecken zunächst dieser verjüngte Bereich mit dem Gegenschnappelement kontaktiert und diesbezüglich ein aufgeweiteter Freiraum für das Hinterstecken des Gegenschnappelements ermöglicht. Ein unerwünschtes Verklemmen oder Verspreizen bei dieser Steckprozedur ist dadurch vermieden. Insbesondere ist vorgesehen, dass bei einer L-Form des Schnappelements die dem horizontalen Bodenschenkel der L-Form zugewandte Vertikalwand des vertikalen L-Schenkels diese schräge Orientierung aufweist.

Insbesondere ist also diese schräg orientierte Seite eine in Höhenrichtung orientierte Wand des Schnappelements. Möglich ist es auch, dass zusätzlich oder anstatt dazu eine Oberseite des horizontalen L-Schenkels eines L-förmigen Schnappelements nicht vollständig horizontal orientiert ist. Auch diese Oberseite dieses spezifischen L-Schenkels kann schräg orientiert sein. Insbesondere kann sie in Höhenrichtung betrachtet mit einem in Längsrichtung äußeren Ende tieferliegend sein als mit einem diesbezüglich weiter nach innen liegenden Ende.

In einer Ausführungsform ist ein endseitig angeordnetes Schnappelement, was in Längsrichtung der Führungsschiene betrachtet ist, mit einem im Vergleich dazu schmäleren Verbindungsstück mit einem Bereich des Umgriffteils verbunden. Dieser weitere Bereich des Umgriffteils kann beispielsweise eine Bodenwand des Umgriffteils sein. Durch diese insbesondere in Breitenrichtung schmälere Ausgestaltung des Verbindungsstücks wird insbesondere die Elastizität des Schnappelements im Hinblick auf die Bewegung relativ zum anderen Bereich des Umgriffteils, insbesondere zur Bodenwand, ermöglicht. Durch diese Materialverdünnung zwischen dem Schnappelement und der Bodenwand des Umgriffteils ist eine sehr definierte elastische Bewegung ermöglicht. Insbesondere ist dadurch ermöglicht, dass das Schnappelement relativ zu der Bodenwand des Umgriffteils elastisch bewegbar ist, jedoch in sich selbst formsteif bleibt. Dieses schmälernde Verbindungsstück ist streifenartig beziehungsweise stegartig ausgebildet. Es kann sowohl in Breitenrichtung als auch in Höhenrichtung schmäler beziehungsweise dünner ausgebildet sein als das an einer Seite anschließende Schnappelement und/oder als die an der anderen Seite in Längsrichtung betrachtet anschließende Bodenwand des Umgriffteils.

In einer Ausführungsform ist ein Vertikalteil des Schnappelements senkrecht zu einer Längsrichtung der Führungsschiene betrachtet, insbesondere nach innen, versetzt zu einer Vertikalwand des Umgreifteils angeordnet. Damit ist quasi ein Freiraum geschaffen, in dem das Gegenschnappelement positioniert werden kann, insbesondere ohne dass das Gegenschnappelement dann über die Ausmaße des Vertikalteils des Umgreifteils überstehen würde.

In einer Ausführungsform ist ein System mit einem Schnappelement und einem Gegenschnappelement als Steckverbindungssystem ausgebildet. Bei diesem sind dann die Elemente in Richtung der Längsachse beziehungsweise der Längsrichtung der Führungsschiene überlappend zueinander steckbar. Dazu ist vorgesehen, dass das Schnappelement in dieser Längsrichtung hintergreifbar beziehungsweise hintersteckbar ist. Daher ist das Schnappelement in dieser Längsrichtung nach vorne und nach hinten offen ausgebildet. Damit lässt sich bei zumindest einem Paar zwischen einem Schnappelement und einem Gegenschnappelement die bereits oben erläuterte Steckmontage erreichen. In einer Ausführungsform ist das Gegenschnappelement ein in Höhenrichtung der Trägereinrichtung nach unten frei kragender Haken. Auch durch diese exponierte Position ist einerseits eine mechanisch stabile Anbindung, insbesondere an ein Randteil der Trägereinrichtung, ermöglicht, andererseits eine zielgerichtete und montagefreundliche Kopplung mit dem Schnappelement ermöglicht. Durch die nach unten frei kragende Anordnung ist also unter dem Gegenschnappelement Bauraum, welcher zum Hinweggleiten über beziehungsweise zum Hinterschnappen des Gegenschnappelements für das Schnappelement vorgesehen ist. Damit kann sich das Schnappelement bei einer verschnappend erzeugten gekoppelten Verbindung durch mechanisches Kontaktieren des Gegenschnappelements auch in Höhenrichtung nach unten bewegen, insbesondere auf gleicher Lage in Längsrichtung der Führungsschiene, und kann dann bei weiterem Relativbewegen der Führungsschiene zur Trägerplatte in Breitenrichtung über die untere Kante des Gegenschnappelements übergreifen beziehungsweise übergleiten und das Gegenschnappelement hinterschnappen.

Insbesondere ist das Gegenschnappelement ortsfest und formsteif ausgebildet.

In einer Ausführungsform weist ein Gegenschnappelement eine nicht vertikale, insbesondere eine schräge oder konvex gewölbte, Außenseite auf, an welcher das Schnappelement beim verschnappenden Koppeln entlanggleitet, um dann das Gegenschnappelement zu hinterschnappen. Durch eine solche Kontur des Gegenschnappelements ist eine besonders kontinuierliche Bewegung des Schnappelements an dem Gegenschnappelement und relativ dazu ermöglicht. Ein Verklemmen oder Verspreizen ist dadurch besonders vorteilhaft vermieden.

In einer Ausführungsform weist das zumindest eine Gegenschnappelement eine Keilform auf, sodass eine einem Schnappelement zugewandte Seite des Gegenschnappelements schräg orientiert ist. Diese zugewandte Seite des Gegenschnappelements ist diejenige, die im verschnappten Zustand zwischen dem Schnappelement und dem Gegenschnappelement dem Schnappelement zugewandt ist. Auch dadurch wird ermöglicht, dass bei einer alternativen Verbindung gemäß einem Zusammenstecken dieses Procedere einfach und verklemmungsfrei ermöglicht ist. Insbesondere ist die schräg orientierte Seite eine in Höhenrichtung orientierte Wand. Die Schrägorientierung ist dabei derart, dass sich der mit dieser Wand begrenzte Luftraum beziehungsweise Freiraum in Breitenrichtung verändert.

In einer Ausführungsform ist das Adapterteil bezüglich der mehreren Schnappelemente symmetrisch ausgebildet. Insbesondere ist die Symmetrie zu einer Ebene gebildet, die durch die Höhenrichtung und die Breitenrichtung aufgespannt ist. Dadurch ist das in Tiefenrichtung mit seiner Längsrichtung angeordnete Adapterteil als Gleichbauteil und mit einem Anschlagwechsel an einer ersten Seite der Trägerplatte oder an einer gegenüberliegenden zweiten Seite der Trägerplatte lösbar anbringbar. Es ist also vorgesehen, dass das Adapterteil in Richtung der Längsrichtung nach vorne und nach hinten zu dieser Symmetrie, insbesondere zu dieser Symmetrieebene, gleich ausgebildet ist. Dies betrifft sowohl die axiale Position der Schnappelemente als auch deren Größe und Orientierung.

In einer Ausführungsform weist das Umgreifteil eine Bodenwand auf, in der zumindest eine seitlich offene und formsteife Nische ausgebildet ist, in welche im montierten Zustand ein, insbesondere formsteifer, Fixierblock, der an der Trägerplatte ausgebildet ist, in Breitenrichtung eingreift. Dadurch ist die Lagefixierung des Adapterteils an der Trägerplatte nochmals unterstützt. Insbesondere in Längsrichtung ist dadurch die Positionsfixierung besonders vorteilhaft unterstützt.

In einer vorteilhaften Ausführung ist vorgesehen, dass der Randbereich der Trägerplatte durch ein separates Randteil gebildet ist. Die Trägerplatte kann in dem Zusammenhang ein Plattenteil aufweisen. Dieses Plattenteil kann beispielsweise aus Glas oder einem transparenten Kunststoff ausgebildet sein. Dieses Randteil ist randseitig an diesem Plattenteil angeordnet. Es kann beispielsweise angeklebt oder aufgesteckt sein. Auch anderweitige Verbindungen können vorgesehen sein. Das Randteil kann Bestandteil eines zumindest bereichsweise umlaufenden Rahmens sein, der das Plattenteil zumindest bereichsweise umlaufend einfasst. Das Randteil kann einstückig ausgebildet sein. Es kann aus Kunststoff ausgebildet sein. Das Randteil erstreckt sich über die gesamte Länge einer Randkante des Plattenteils.

Vorzugsweise ist vorgesehen, dass das Adapterteil einstückig ausgebildet ist. Es kann aus Kunststoff ausgebildet sein.

In einer Ausführungsform kann das Adapterteil eine Aufnahme zum Halten einer als separater Deckel ausgebildeten Zusatzkomponente aufweisen. Insbesondere ist der in Höhenrichtung betrachtet unterhalb der Trägereinrichtung angeordnet und zum Schließen einer Schale, die Bestandteil einer Zusatzkomponenten sein kann, vorgesehen. Der Deckel ist auf die Schale aufsetzbar und die Schale ist in Höhenrichtung unterhalb des Deckels angeordnet.

Ein Aspekt der Erfindung betrifft ein System mit zumindest einer Zusatzkomponente und einer Trägereinrichtung, wie sie gemäß dem oben genannten Aspekt ausgebildet ist oder gemäß einer vorteilhaften Ausgestaltung davon ausgebildet ist.

Ein Aspekt der Erfindung betrifft einen Lebensmittel-Aufnahmebehälter für ein Haushaltskältegerät. Dieser kann als Ganzes eine Zusatzkomponente sein oder ein Bestandteil des Lebensmittel-Aufnahmebehälters ist eine Zusatzkomponente. Dieser Lebensmittel-Aufnahmebehälter weist als Zusatzkomponente eine Schale zur Aufnahme der Lebensmittel auf. Darüber hinaus weist der Lebensmittel-Aufnahmebehälter vorzugsweise einen zur Schale separaten Deckel auf. Dieser ist zum Schließen der Schale auf die Schale aufsetzbar. Insbesondere weist der Lebensmittel-Aufnahmebehälter eine Trägereinrichtung auf, wie sie gemäß dem oben genannten Aspekt ausgebildet ist oder gemäß einer vorteilhaften Ausgestaltung davon ausgebildet ist. Damit kann der Lebensmittel-Aufnahmebehälter zum Lagern spezifischer Lebensmittel bereitgestellt werden und dient zusätzlich als Träger für einen darauf positionierbaren weiteren Behälter. Dieser Behälter kann eine einfache Schale sein. Der Behälter kann in einer vorteilhaften Ausführung jedoch ebenfalls als Lebensmittel-Aufnahmebehälter mit einer Schale und einem dazu separaten Deckel ausgebildet sein.

Darüber hinaus weist der Lebensmittel-Aufnahmebehälter in einem Ausführungsbeispiel eine Lüftungsvorrichtung auf, mit welcher ein Luftaustausch zwischen der Umgebung und dem Inneren des Lebensmittel-Aufnahmebehälters durchführbar ist.

Ein weiterer Aspekt der Erfindung betrifft ein Verfahren zum Montieren eines Adapterteils einer Trägereinrichtung, insbesondere gemäß dem oben genannten Aspekt oder einem vorteilhaften Ausführungsform dazu, für ein Haushaltskältegerät an eine Trägerplatte der Trägereinrichtung, bei welchem folgende Schritte durchgeführt werden:
a) Bereitstellen des Adapterteils;
b) Bereitstellen der Trägerplatte;
c) Ansetzen des Adapterteils an die Trägerplatte, wobei dazu ein Umgreifteil des Adapterteils eine Randkante der Trägerplatte bereichsweise umgreifend positioniert wird und das Adapterteil in einer Ebene, in der die Trägerplatte aufgespannt ist, schräg orientiert ist, so dass ein Endbereich des Adapterteils mit der Trägerplatte gekoppelt wird und das andere Ende noch beabstandet zur Trägerplatte angeordnet ist;
d) Anschieben des Adapterteils in dieser Schrägposition des Adapterteils an die Trägerplatte in Tiefenrichtung bis ein Schnappelement in Tiefenrichtung an einem Gegenschnappelement vorbei und damit überlappend geführt ist und hinter das Gegenschnappelement eingesteckt wird, bis eine Tiefenrichtung betrachtete Endposition erreicht wird;
e) Anschwenken des noch nicht mit der Trägerplatte gekoppelten Bereichs des Adapterteils an die Trägerplatte und Verschnappen des weiteren Schnappelements mit dem weiteren Gegenschnappelements,
   oder
f) anstelle der Schritte c) bis e) das Adapterteil linear an die Trägerplatte heran bewegt wird und diese Bewegung in Breitenrichtung solange erfolgt, bis sowohl ein in Tiefenrichtung vorderes Schnappelement mit einem vorderen Gegenschnappelement verschnappt wird, als auch ein hinteres Schnappelement mit einem hinteren Gegenschnappelement verschnappt wird.

Weitere vorteilhafte Ausführungen des erfindungsgemäßen Verfahrens sind durch vorteilhafte Ausführungen der Trägereinrichtung ermöglicht. Insbesondere dienen dazu einzelne Elemente der Trägereinrichtung mit ihrer geometrischen Ausgestaltung und/oder Positionierung dazu, entsprechende Verfahrensschritte zu ermöglichen und durchzuführen Zusätzlich oder stattdazu können auch gegenständliche Merkmalskombinationen der Trägereinrichtung in Wirkverbindung die entsprechenden Verfahrensschritte bei dem Montieren des Adapterteils an der Trägerplatte ermöglichen.

Ein weiterer Aspekt der Erfindung betrifft ein Haushaltskältegerät mit zumindest einer Trägereinrichtung nach einem oben genannten Aspekt oder einem vorteilhaften Ausführungsbeispiel davon und/oder einem System, gemäß dem oben genannten Aspekt.

Das Haushaltskältegerät kann ein Kühlgerät oder ein Gefriergerät oder ein Kühl-Gefrier-Kombigerät sein. Das Haushaltskältegerät weist ein Gehäuse auf, in dem zumindest ein Aufnahmeraum für Lebensmittel ausgebildet ist.

Der Lebensmittel-Aufnahmebehälter kann in dem Aufnahmeraum angeordnet sein und bildet, insbesondere im geschlossenen Zustand des Deckels auf der Schale, einen eigenen abgeschlossenen Lagerbereich. Der Lebensmittel-Aufnahmebehälter kann insbesondere ein Frischhaltebehälter sein, in dem eine individuelle Lagerbedingung, insbesondere eine individuelle Temperatur und/oder Luftfeuchte, eingestellt werden kann.

Damit ist es ermöglicht, eine zu dem restlichen Bereich des Aufnahmeraums unterschiedliche Lagerbedingung einzustellen. Dies ist insbesondere vorteilhaft zur Lagerung von spezifischen Lebensmitteln wie beispielsweise Obst oder Gemüse oder Fleisch, wie beispielsweise Fisch.

Mit den Angaben "oben", "unten", "vorne", "hinten, "horizontal", "vertikal", "Tiefenrichtung", "Breitenrichtung", "Höhenrichtung" sind die bei bestimmungsgemäßen Gebrauch und bestimmungsgemäßen Anordnen der Trägereinrichtung beziehungsweise des Behälters beziehungsweise des Geräts gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Darstellung eines Teilbereichs des Haushaltskältegeräts gemäß Fig. 1, in welchem ein Lebensmittel-Aufnahmebehälter dargestellt ist und eine Klappe einer Lüftungsvorrichtung geschlossen ist;
- Fig. 3: eine Darstellung gemäß Fig. 2, bei welcher die Klappe in der geöffneten Stellung gezeigt ist;
- Fig. 4: eine perspektivische Darstellung eines Ausführungsbeispiels einer Lüftungsvorrichtung des Lebensmittel-Aufnahmebehälters;
- Fig. 5: eine perspektivische Darstellung einer Anordnung eines Lebensmittel-Aufnahmebehälters mit einer Trägereinrichtung und einem auf der Trägereinrichtung angeordneten zusätzlichen Behälter;
- Fig. 6: eine perspektivische Darstellung einer Trägerplatte einer Trägereinrichtung mit einem zusätzlichen Modul einer Lüftungsvorrichtung, die an der Trägerplatte angeordnet ist;
- Fig. 7: die Darstellung einer Trägerplatte gemäß Fig. 6, wobei Adapterteile an der Trägerplatte angeordnet sind;
- Fig. 8: eine Seitenansicht eines Ausführungsbeispiels eines Adapterteils;
- Fig. 9: eine Frontansicht des Adapterteils gemäß Fig. 8;
- Fig. 10: eine perspektivische Schnittdarstellung eines Teilbereichs des Adapterteils gemäß Fig. 8 und 9;
- Fig. 11: eine perspektivische Schnittdarstellung eines Teilbereichs der Trägereinrichtung gemäß Fig. 7;
- Fig. 12: eine perspektivische Schnittdarstellung eines Teilbereichs der Trägereinrichtung gemäß Fig. 7;
- Fig. 13: eine Seitenansicht auf ein Randteil der Trägerplatte der Trägereinheit;
- Fig. 14: eine perspektivische Darstellung eines Ausführungsbeispiels einer Trägereinrichtung in einem Zwischenmontagezustand eines Adapterteils;
- Fig. 15: eine Ansicht von unten auf einen Teilbereich in Fig. 14;
- Fig. 16: die Ansicht gemäß Fig. 15 jedoch mit dem Adapterteil in einem weiteren Zwischenmontagezustand;
- Fig. 17: eine perspektivische Darstellung eines weiteren Ausführungsbeispiels einer Trägereinrichtung in einem Zwischenmontagezustand des Adapterteils;
- Fig. 18: eine Ansicht von unten auf einen Teilbereich in Fig. 17; und
- Fig. 19: die Ansicht gemäß Fig. 18 jedoch mit dem Adapterteil im montierten Endzustand.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches hier als Kühl-Gefrier-Kombigerät ausgebildet ist. Es kann auch ein Gerät sein, welches nur als Kühlgerät oder nur als Gefriergerät ausgebildet ist. Das Haushaltskältegerät 1 weist ein Gehäuse auf, das auch als einen Korpus 2 bezeichnet werden kann. Das Haushaltskältegerät 1 weist auch einen Innenbehälter 3 auf. Der Innenbehälter 3 begrenzt mit seinen Wänden einen ersten Innenraum beziehungsweise Aufnahmeraum 4, der ein Kühlraum ist, und einen beispielhaft darunter angeordneten, davon separierten zweiten Innenraum beziehungsweise Aufnahmeraum 5, der ein Gefrierraum ist. Der Aufnahmeraum 4 dient im Allgemeinen zum frostfreien Kühlen von Kühlgut, vorzugsweise bei Temperaturen zwischen +4 °C und +8 °C. Der Aufnahmeraum 4 kann jedoch auch als Null-Grad-Fach, insbesondere zum Frischhalten von Obst oder Gemüse, ausgebildet sein. Der Aufnahmeraum 4 ist bei geöffneter Tür 6, die frontseitig den Aufnahmeraum 4 verschließt, zugänglich.

Der weitere Aufnahmeraum 5 dient im Allgemeinen zum Tiefgefrieren von Gefriergut, bei beispielsweise -18 °C. Der Aufnahmeraum 5 ist bei geöffneter Gefrierraumtür 7 zugänglich.

In dem oberen Aufnahmeraum 4 ist hier in einem Beispiel ein Kühlgut- beziehungsweise Frischhaltebehälter, der ein Beispiel für eine Zusatzkomponente ist, ausziehbar gelagert, der einen Deckel 9 und eine Schublade beziehungsweise Schale 10 aufweist. Über dem Deckel 9 kann, wie dargestellt, eine zusätzliche, separate Abdeckung 11 beispielsweise in Form einer Trennwand, beispielsweise eines Glasfachbodens, angeordnet sein. Der Frischhaltebehälter stellt einen Lebensmittel-Aufnahmebehälter 8 dar.

Der Innenbehälter 3 weist, unter anderem, zwei gegenüberliegende vertikale Seitenwände 3a und 3b auf.

Zumindest durch die Abdeckung 11 ist der Lebensmittel-Aufnahmebehälter 8 von dem verbleibenden restlichen Teilvolumen des Aufnahmeraums 4 separiert.

Der Lebensmittel-Aufnahmebehälter 8 kann zerstörungsfrei lösbar aus dem Aufnahmeraum 4 entnommen werden. Auch im eingebrachten Zustand in dem Aufnahmeraum 4 ist vorgesehen, dass die Schale 10 in Tiefenrichtung und somit in z-Richtung im noch im Aufnahmeraum 4 gelagerten Zustand hin- und hergeschoben werden kann, um in das Innere der Schale 10 gelangen zu können.

Der Lebensmittel-Aufnahmebehälter 8 ist in Höhenrichtung (x-Richtung) betrachtet direkt oberhalb einem vorzugsweise vorhandenen weiteren Behälter 8' angeordnet. Vorzugsweise kann vorgesehen sein, dass der Lebensmittel-Aufnahmebehälter 8 an der Position des Behälters 8' angeordnet ist. Der Behälter 8' kann zusätzlich zum Lebensmittel-Aufnahmebehälter 8 oder anstatt dazu auch ein Lebensmittel-Aufnahmebehälter 8 sein. Vorzugsweise erstreckt sich der Lebensmittel-Aufnahmebehälter 8 dann, wenn er an der Position des Behälters 8' gebildet ist, in Tiefenrichtung weiter nach vorne, als der dann direkt darüber angeordnete weitere Behälter. Bei der Ausführung, bei welcher oberhalb dem Behälter 8' ein weiterer Behälter angeordnet ist, kann dieser weitere Behälter in Tiefenrichtung linear verschiebbar an einer Trägereinrichtung des Behälters 8' gelagert sein.

In Fig. 2 ist in einer perspektivischen Darstellung ein Teilbereich des Haushaltskältegeräts 1 gezeigt, in dem der Lebensmittel-Aufnahmebehälter 8 angeordnet ist. Der vollständig aus dem Aufnahmeraum 4 herausnehmbare Lebensmittel-Aufnahmebehälter 8 weist vorzugsweise eine Lüftungsvorrichtung 12 auf. Mit dieser Lüftungsvorrichtung 12 ist ein Luftaustausch zwischen der Umgebung und einem Volumenraum beziehungsweise einem Inneren 13 (Fig. 2) des Lebensmittel-Aufnahmebehälters 8 ermöglicht. Die Lüftungsvorrichtung 12 ist insbesondere ein separates Modul. Es kann an den Deckel 9 angeordnet werden.

Die Lüftungsvorrichtung 12 weist eine Klappe 14 auf, die um eine in Breitenrichtung (x-Richtung) orientierte Schwenkachse A verschwenkbar ist. Die Klappe 14 erstreckt sich, wie dies in Fig. 2 gezeigt ist, im Wesentlichen über die gesamte Breite des Lebensmittel-Aufnahmebehälters 8.

Diese schwenkbare Klappe 14 gibt in einer geöffneten Stellung eine Lüftungsöffnung frei und verschließt in der geschlossenen Stellung diese Lüftungsöffnung. Dadurch kann Luft aus einem Inneren 13 des Lebensmittel-Aufnahmebehälters 8 entweichen.

Die Lüftungsvorrichtung 12 weist einen Trägerkörper 15 auf. Der Trägerkörper 15 erstreckt sich in Breitenrichtung (x-Richtung) über die gesamte Breite des Deckels 9. Es ist als balkenartiges Element ausgebildet. Insbesondere ist der Trägerkörper 15 einstückig, insbesondere aus Kunststoff, ausgebildet.

Die plattenartige Klappe 14 ist in Fig. 2 in der geschlossenen Stellung gezeigt. Der Trägerkörper 15 ist eine zum Deckel 9 separate Einheit. Der Trägerkörper 15 ist in Tiefenrichtung betrachtet frontseitig an dem Deckel 9 angeordnet, insbesondere direkt angeordnet. Durch den Deckel 9 und die Lüftungsvorrichtung 12 ist somit ein Deckelmodul 16 gebildet. Durch dieses Deckelmodul 16 ist die Beschickungsöffnung von der Schale 10 von oben abdeckbar.

Darüber hinaus weist die Lüftungsvorrichtung 12 ein Betätigungselement 17 auf. Dieses Betätigungselement 17 ist in dem vorliegenden Ausführungsbeispiel ein mechanischer Schieber. Er ist linear in Breitenrichtung verschiebbar. Das Betätigungselement 17 ist auf einer Auflage 18 der Lüftungsvorrichtung 12 verschiebbar gelagert angeordnet. Die Auflage 18 ist eine ebene Fläche. Sie ist insbesondere ein Teilbereich einer Oberseite 19 der Lüftungsvorrichtung 12. Die Auflage 18 ist insbesondere eine Oberseite einer separaten Trägerschiene der Lüftungsvorrichtung 12. Die Auflage 18 begrenzt in Tiefenrichtung betrachtet nach vorne hin eine Oberseitenöffnung 20 des Trägerkörpers 15. Diese Oberseitenöffnung 20 ist umlaufend vollständig umrandet. Die Oberseitenöffnung 20 stellt eine Lüftungsöffnung 21 eines Lüftungskanals 22 (Fig. 3) der Lüftungsvorrichtung 12 dar. Diese Oberseitenöffnung 20 ist somit auch eine obere Lüftungsöffnung 21 (Fig. 3), wie jeweils oben angesprochen wurde.

Bei dem in Fig. 2 und Fig. 3 gezeigten Ausführungsbeispiel ist eine Schwenkachse A, um welche die Klappe 14 verschwenkt werden kann, in Breitenrichtung orientiert.

Bei dem in Fig. 2 und Fig. 3 gezeigten Ausführungsbeispiel ist die Lüftungsöffnung 12 durch einen umlaufend geschlossenen Rand 24 begrenzt

In Fig. 3 ist die Darstellung gemäß Fig. 2 gezeigt, jedoch mit der Klappe 14 in der geöffneten Stellung. Die Klappe 14 ist dazu um die Schwenkachse A nach unten verschwenkt.

Die Schale 10 weist eine Frontwand 25 auf. Diese weist einen Schalenflansch beziehungsweise einen oberen Frontflansch 26 auf. Wie zu erkennen ist, ist der Trägerkörper 15 an einem vorderen Rand 27 des Deckels 9 angeordnet. Insbesondere ist hier ein Aufstecken vorgesehen. Dazu weist der Trägerkörper 15 an seinem hinteren Ende eine Nut 28 (Fig. 4) auf. In diese Nut 28 ist der vordere Rand 27 des Deckels 9 eingesteckt. Insbesondere ein vorderer Rand einer Abdeckplatte des Deckels 9. Die Abdeckplatte kann aus Glas sein. In Fig. 4 ist die Lüftungsvorrichtung 12 in einer weiteren Perspektive gezeigt.

In Fig. 5 ist in einer perspektivischen Darstellung System beziehungsweise eine Anordnung 29 als Ausführungsbeispiel gezeigt. Die Anordnung 29 weist den Lebensmittel-Aufnahmebehälter 8' als Beispiel für eine Zusatzkomponente auf. Sie weist darüber hinaus eine Trägereinrichtung 30 auf. Von dieser Trägereinrichtung 30 kann ein zusätzlicher Behälter 8", auch als Beispiel für eine Zusatzkomponente, aufgenommen werden und in Tiefenrichtung verschoben werden. Der Behälter 8" sitzt hier direkt auf der Trägereinrichtung 30 von oben auf.

In Fig. 6 ist in einer perspektivischen Darstellung das Deckelmodul 16 gezeigt. Dieses Deckelmodul 16 weist den Deckel 9 und hier vorzugsweise die Lüftungsvorrichtung 12 auf. Der Deckel 16 kann in einem anderen Ausführungsbeispiel auch ohne die Lüftungsvorrichtung 12 oder mit einer andern Lüftungsvorrichtung 12 ausgebildet sein.

Der Deckel 9 stellt in einem Ausführungsbeispiel ein Beispiel für eine Trägerplatte 31 dar. Der Deckel 9 kann in einem Beispiel auch eine Zusatzkomponenten sein. Die Trägerplatte 31 kann Bestandteil einer Trägereinrichtung 30 sein.

Die Lüftungsvorrichtung 12 kann auch Bestandteil dieser Trägereinrichtung 30 sein. Sie muss jedoch nicht Bestandteil dieser Trägereinrichtung 30 sein.

Die Trägerplatte 31 weist ein Plattenteil 32 auf. Dieses Plattenteil 32 kann aus Glas sein. Es kann auch aus einem zumindest bereichsweise transparenten Kunststoff sein.

Die Trägerplatte 31 weist im Ausführungsbeispiel auch ein leistenförmiges Randteil 33 auf. Das Randteil 33 ist separat zum Plattenteil 32. Das Randteil 33 kann aus Kunststoff ausgebildet sein. Es kann einstückig ausgebildet sein. Das Randteil 33 kann ein länglicher Balken beziehungsweise eine längliche Schiene sein. Dieses ist an einem in Tiefenrichtung orientierten zweiten Rand 32a des Plattenteils 32 angeordnet. An einem gegenüberliegenden Rand 32b des Plattenteils 32 kann ein weiteres Randteil 34 ausgebildet und angeordnet sein. Dieses Randteil 34 ist vorzugsweise entsprechend wie das Randteil 33 ausgebildet. Die beiden Randteile 33 und 34 können Bestandteil eines Rahmens 35 sein. Dieser Rahmen 35 umgibt das Plattenteil 32 randseitig, insbesondere vollständig.

In Fig. 7 ist ein weiteres Ausführungsbeispiel einer Trägereinheit 30 gezeigt. Die Trägerplatte 31 ist hier unterschiedlich zu Fig. 6. Insbesondere ist hier keine Lüftungsvorrichtung 12 gezeigt. Sie kann jedoch auch vorhanden sein.

In Fig. 7 sind Beispiele für Adapterteile 36 und 37 gezeigt. Diese Adapterteile sind Stütz- und/oder Führungseinrichtungen. Insbesondre sind sie hier Führungsschienen. Diese Adapterteile 36 und 37 sind zur Trägerplatte 31 separate Bauteile. Sie sind an den gegenüberliegenden Randseiten 32a und 32b an der Trägerplatte 31 befestigt. Insbesondere sind sie zerstörungsfrei lösbar befestigt. Es kann auch eine unlösbare Verbindung vorgesehen sein. Im Ausführungsbeispiel sind sie nicht direkt an dem Plattenteil 32 befestigt. Vielmehr sind sie an den Randteilen 33 und 34 direkt befestigt.

Die Adapterteile 36 und 37 sind längliche Schienen. Sie erstrecken sich mit ihren Längsachsen B in Tiefenrichtung. Sie erstrecken sich über zumindest 50 %, insbesondere zumindest 60 % der Länge der Randseiten 32a und 32b.

Auf diesen Adapterteilen 36 und 37 ist der Behälter 8" direkt aufgesetzt.

Die Adapterteile 36, 37 können auch bei dem Beispiel in Fig. 6 an den entsprechenden Stellen, wie in Fig. 7 an der Trägerplatte 31 angeordnet sein.

Das Adapterteil 37 ist einstückig ausgebildet. Es ist insbesondere aus Kunststoff ausgebildet. Das Adapterteil 37 weist, wie in Fig. 7 und Fig. 8 sowie in Fig. 9 zu erkennen ist, ein Umgreifteil 38 auf. Dieses Umgreifteil 38 ist in einer vorteilhaften Ausführung in einer Schnittebene, die senkrecht zur Längsachse B des Adapterteils 37 orientiert ist, U-förmig ausgebildet. Mit dem Umgreifteil 38 wird ein Rand 32a des Plattenteils 32 umgriffen. Insbesondere wird damit im gezeigten Ausführungsbeispiel das Rahmenteil 34 umgriffen.

Darüber hinaus ist vorgesehen, dass das Adapterteil 37 eine Führungskufe 39 aufweist. Die Führungskufe 39 ist auf dem Umgreifteil 38 ausgebildet. Die Führungskufe 39 ist im Querschnitt senkrecht zur Längsachse B L-förmig ausgebildet. Die L-Form ist hier um 180° gedreht. Dadurch ist ein Basisschenkel der L-Form als Horizontalschenkel 40 ausgebildet. Ein Vertikalschenkel 41 grenzt nach unten hin an. Durch diese Anordnung der Führungskufe 39 ist eine Auflagefläche 40a gebildet. Auf dieser sitzt der Behälter 8" auf.

Darüber hinaus ist vorgesehen, dass das Umgreifteil 38 elastisch verformbare Halteelemente aufweist. Insbesondere ist das Umgreifteil 38 mit einer oberen Begrenzungswand 42 ausgebildet. Darüber hinaus ist eine untere Begrenzungswand 43 Bestandteil dieses Umgreifteils 38.

In Fig. 8 ist darüber hinaus eine vertikale Seitenwand 44 des Umgreifteils 38 gezeigt. Diese ist auch in deren Frontansicht in Fig. 9, also in Blickrichtung in Tiefenrichtung, zu erkennen.

Das hier gezeigte Adapterteil 36 weist hier mehrere elastisch verformbare Schnappelemente 45 und 46 auf. Diese Schnappelemente 45 und 46 sind in die Führungsschiene 37 integriert und somit einstückig damit ausgebildet.

Die elastisch verformbaren Schnappelemente 45 und 46, die hier genau zwei in der Anzahl sind, sind in Richtung der Längsachse B des Adapterteils 36 an gegenüberliegenden Enden ausgebildet. Insbesondere sind sie in dieser Richtung der Längsachse B jeweils in unterschiedliche Orientierungen frei kragend ausgebildet.

Die Schnappelemente 45 und 46 sind hier integral in das Umgreifteil 38 ausgebildet. Insbesondere sind sie hier als Verlängerung der Bodenwand 43 in entgegengesetzter Richtung in Richtung der Längsachse B ausgebildet. Das elastische Schnappelement 45 ist mittels eines Verbindungsstücks 47 mit der Bodenwand 43 verbunden. Entsprechendes ist mit dem anderen Schnappelement 46 vorgesehen, welches auch über ein Verbindungsstück 48 mit der Bodenwand 43 verbunden ist.

Wie in einer Schnittdarstellung in Fig. 10 zu erkennen ist, in welcher ein Teilbereich des Adapterteils 36 im Bereich des Schnappelements 46 gezeigt ist, ist dieses Verbindungsstück 48 schmäler beziehungsweise dünner ausgebildet als die Bodenwand 43.

Die beiden gegenüberliegenden Schnappelemente 45 und 46 sind als Endstücke an gegenüberliegenden Enden der Bodenwand 43 des Umgreifteils 38 ausgebildet.

Wie in Fig. 8 und in der Frontansicht der Fig. 9 des Adapterteils 36 zu erkennen ist, sind die Schnappelemente 45 und 46 L-förmig ausgebildet. Dies ist in einer Ebene zu sehen, die senkrecht zur Längsachse B orientiert ist. Dies bedeutet, dass sie hier einen horizontalen L-Schenkel 45a, wie dies in Fig. 9 gezeigt ist, und einen vertikalen Schenkel 45b aufweisen. Entsprechend weist auch das Schnappelement 46 eine L-Form auf und weist einen horizontalen L-Schenkel 46a und einen vertikalen L-Schenkel 46b auf, wie dies in Fig. 10 gezeigt ist. Dieser horizontale L-Schenkel 46a ist in Fig. 10 geschnitten gezeigt, ebenso wie die vertikale Wand 44 des Umgreifteils 38.

In einem vorteilhaften Ausführungsbeispiel weist zumindest ein Schnappelement 45, 46 eine Keilform auf, sodass eine einem Gegenschnappelement zugewandte Seite des Schnappelements 45, 46 schräg orientiert ist. Im Ausführungsbeispiel ist vorgesehen, dass hier eine Innenseite 49 des vertikalen L-Schenkels 46b schräg orientiert ist, insbesondere in Bezug zur Längsrichtung B schräg orientiert ist, wie dies in der Schnittdarstellung in Fig. 10 zu erkennen ist. Entsprechend ist vorzugsweise auch das Schnappelement 46 ausgebildet. Es ist also hier eine schräg orientierte Seite 49 eine in Höhenrichtung orientierte Wand. Diese schräg orientierte Seite 49 ist hier die Innenseite des vertikalen L-Schenkels 46b. Die Schrägorientierung ist dabei derart, dass sich dieser L-Schenkel 46b zu einem dem Verbindungsstück 48 abgewandten Ende hin verjüngt. Wie darüber hinaus auch in Fig. 10 zu erkennen ist, ist das Schnappelement, insbesondere mit einem vertikalen L-Schenkel 45b, 46b, in Breitenrichtung versetzt zu der Rückwand 44 des Umgreifteils 38. Dadurch wird quasi auch ein Luftraum beziehungsweise Freiraum 50 gebildet, der durch die Schenkel 46a und 46b, wie dies in Fig. 10 gezeigt ist, begrenzt ist und der in Breitenrichtung zwischen der Rückwand beziehungsweise der Vertikalwand 44 und diesem L-Schenkel 46b sich ebenfalls erstreckt.

In Fig. 11 ist in einer perspektivischen Schnittdarstellung die Trägereinrichtung 30 mit der Trägerplatte 31 und des Adapterteils 36, die daran bereits endmontiert ist, gezeigt. Es ist hier im Bereich des Schnappelements 45 der verschnappte Zustand gezeigt. In Fig. 11 ist auch ein Gegenschnappelement 51 gezeigt, welches an der Trägerplatte, hier insbesondere dem Randteil 33, integral ausgebildet ist. Das Gegenschnappelement 51 ist ein in Höhenrichtung nach unten frei kragendes Element, welches in Breitenrichtung von dem Schnappelement 45, insbesondere von dem vertikalen L-Schenkel 45b, hinterschnappt ist.

Wie zu erkennen ist, weist das Gegenschnappelement 51, welches nach unten frei kragend ausgebildet ist, eine verjüngte Struktur auf beziehungsweise ist als frei kragender, nach unten keilartiger Steg gebildet. Das Gegenschnappelement 51 weist in einem Ausführungsbeispiel eine nicht vertikale, insbesondere eine schräge oder konvex gewölbte, Außenseite 51a auf. An dieser kann das Schnappelement 45, insbesondere der vertikale L-Schenkel 45b, beim verschnappenden Koppeln entlanggleiten, um dann das Gegenschnappelement 51 zu hinterschnappen. Wird also das Adapterteil 36 in Breitenrichtung mit dem Schnappelement 45, insbesondere dem vertikalen L-Schenkel 45b, an die Außenseite 51a angedrückt, so wird dieses Schnappelement 45 nach unten und in Breitenrichtung verschoben, gleitet an dieser gewölbten Außenseite 51a entlang, bis das obere Ende des vertikalen L-Schenkels 45b dann über die untere Kante des Gegenschnappelements 51 übergleitet und dann, wie in Fig. 11 gezeigt ist, wieder nach oben schnappt, sodass in Höhenrichtung der vertikale L-Schenkel 45b und das Gegenschnappelement 51 überlappend angeordnet sind. Möglich ist es auch, dass in einem Ausführungsbeispiel zumindest ein Gegenschnappelement 51 eine Keilform in Tiefenrichtung aufweist, sodass eine der Seite 51a abgewandte Seite 51b, die im montierten Endzustand hier dem vertikalen L-Schenkel 45b zugewandt ist, schräg orientiert ist. Insbesondere ist diese schräg orientierte Seite eine in Höhenrichtung orientierte Wand, die zur Tiefenrichtung schräg ist.

In Fig. 12 ist die Trägereinrichtung 30 in einem bereichsweisen Vertikalschnitt gezeigt und im montierten Endzustand an der Trägerplatte 31 angeordnet. Der verschnappte beziehungsweise verriegelte Zustand zwischen dem Gegenschnappelement 51 und dem Schnappelement 45 sowie eines entsprechenden Gegenschnappelements 52 und dem Schnappelement 46 ist zu erkennen. Wie auch zu erkennen ist, sind in dem Umgreifteil 38, insbesondere der Bodenwand 43, Nischen 53 und 54 ausgebildet. Diese sind in Breitenrichtung seitlich offen. In diese Nischen 53, 54 greifen im gezeigten montierten Endzustand, insbesondere formsteife, Fixierblöcke 55 und 56 ein. Die Fixierblöcke 55 und 56 sind hier jeweils aus mehreren separaten Fixierstegen ausgebildet. Auch diese sind formsteif. Wie zu erkennen ist, greifen diese Fixierblöcke 55 und 56 in Höhenrichtung betrachtet von oben in diese Nischen 53 und 54 ein. Darüber hinaus sind Positionierrippen 57 vorgesehen, insbesondere an dem Randteil 33 einstückig angeformt, die im montierten Endzustand von oben auf der Oberseite der Bodenwand 43 aufsitzen.

In Fig. 13 ist das Randteil 33 mit den genannten integrierten Elementen entsprechend dem Gegenschnappelement 51 und dem Gegenschnappelement 52, den Fixierblöcken 55 und 56 sowie den Positionierrippen 57 gezeigt.

In Fig. 14 ist in einer perspektivischen Darstellung ein Ausführungsbeispiel der Trägereinrichtung 30 gezeigt. Hier ist ein erstes Montageszenario dargestellt. Bei diesem wird das Adapterteil 36 in einem ersten Schritt mit einem in Tiefenrichtung hinteren Ende 36a so geführt, dass das hier hintere Schnappelement 46 mit dem Gegenschnappelement 52 zusammengesteckt wird. Dabei greift der vertikale L-Schenkel 46b beim nach hinten Schieben des Adapterteils 36 hinter das Gegenschnappelement 52 und wird dort praktisch eingeschoben. Ausgehend von dieser Position, wie sie in Fig. 14 dargestellt ist und in welcher das Adapterteil 36 zur Tiefenrichtung schräggestellt ist, wird dann in einem weiteren nachfolgenden Montageschritt das vordere Ende 36b an die Trägerplatte 32 heran geschwenkt. Durch dieses Heranschwenken, wie dies auch in der Ansicht in Fig. 15 von unten zu erkennen ist, wird dann lediglich in dieser Ebene die Schwenkbewegung durchgeführt. Dies führt dann gemäß der Darstellung in Fig. 16, in der die Komponenten gemäß Fig. 15 ebenfalls von unten gezeigt sind, dazu, dass das Schnappelement 45 an das vordere Gegenschnappelement 51 kontaktiert, insbesondere die Außenseite 51a kontaktiert. Bei weiterem Heranschwenken und Andrücken wird dann das elastisch verformbare Schnappelement 45 durch die Formgebung der Außenseite 51a nach unten gedrückt und elastisch verformt, bis der vertikale L-Schenkel 45b das Gegenschnappelement 51 hinterschnappt. Dies ist in Fig. 16 gerade noch nicht gezeigt, jedoch in der bereits besprochenen Fig. 11. Der Pfeil P1 zeigt dabei den zunächst ersten Montageschritt, nämlich das Heranschieben des Adapterteils 36 in der Schrägposition, sodass das Schnappelement 46 das Gegenschnappelement 52 hintergreift und diesbezüglich dahinter eingesteckt wird. In einem zweiten Schritt wird dann gemäß dem Pfeil P2 das nachfolgende Heranschwenken des vorderen Endes 37b an das Randteil 33 durchgeführt.

In Fig. 17 ist die Trägereinrichtung 30 gezeigt und ein Montagezustand dargestellt, der unterschiedlich zu dem Ausführungsbeispiel in Fig. 14 bis Fig. 16 ist. Bei diesem Ausführungsbeispiel sind die Komponenten identisch zu Fig. 14, jedoch wird hier nicht das zunächst erfolgende Einstecken und nachfolgende Heranschwenken des Adapterteils 36 durchgeführt, wie es zu Fig. 14 bis 16 erläutert wurde, sondern das Adapterteil 36 wird in einer linearen Bewegung, insbesondere in Breitenrichtung, an die Trägerplatte 31, insbesondere das Randteil 33, herangeführt. Dies ist bei einer Ansicht von unten gemäß der Darstellung in Fig. 18 zu erkennen. Es erreichen dann gleichzeitig oder im Wesentlichen gleichzeitig die Schnappelemente 45 und 46 die Gegenschnappelemente 51 und 52. Beim weiteren Herandrücken in dieser linearen Richtung in Breitenrichtung werden die Schnappelemente 45 und 46 quasi parallel laufend über die Gegenschnappelemente 51 und 52 hinweg gedrückt, sodass sie wiederum dahinter verschnappen, insbesondere mit ihren vertikalen L-Schenkeln 45b und 46b. In Fig. 19 ist diesbezüglich eine Ansicht von unten wie in Fig. 18 gezeigt, jedoch der Montagezwischenzustand, bei welchem die Schnappelemente 45 und 46 bereits an den Gegenschnappelementen 51 und 52 anliegen, jedoch noch nicht damit verschnappt sind beziehungsweise diese Gegenschnappelemente 51 und 52 hinterschnappt haben. In diesem verschnappten Zustand greifen dann auch die Fixierblöcke 55 und 56 in die Nischen 53 und 54 ein und die Positionierrippen 57 sitzen auf der Bodenwand 43 von oben auf.

### Bezugszeichenliste

- 1: Haushaltskältegerät
- 2: Korpus
- 3: Innenbehälter
- 3a: vertikale Seitenwand
- 3b: vertikale Seitenwand
- 4: Aufnahmeraum
- 5: Aufnahmeraum
- 6: Tür
- 7: Gefrierraumtür
- 8: Lebensmittel-Aufnahmebehälter
- 8': Lebensmittel-Aufnahmebehälter
- 8": Behälter
- 9: Deckel
- 10: Schale
- 11: Abdeckung
- 12: Lüftungsvorrichtung
- 13: Inneres
- 14: Klappe
- 15: Trägerkörper
- 16: Deckelmodul
- 17: Betätigungselement
- 18: Auflage
- 19: Oberseite
- 20: Oberseitenöffnung
- 21: Lüftungsöffnung
- 22: Lüftungskanal
- 23: Freiraum
- 24: Rand
- 25: Frontwand
- 26: Frontflansch
- 27: Rand
- 28: Nut
- 29: Anordnung
- 30: Trägereinrichtung
- 31: Trägerplatte
- 32: Plattenteil
- 32a: Rand
- 32b: Rand
- 32c: Oberseite
- 33: Randteil
- 33a: Oberseite
- 34: Randteil
- 34a: Oberseite
- 35: Rahmen
- 36: Adapterteil
- 36a: Ende
- 36b: Ende
- 37: Adapterteil
- 38: Umgreifteil
- 39: Führungskufe
- 40: Horizontalschenkel
- 40a: Auflagefläche
- 41: Vertikalschenkel
- 42: Begrenzungswand
- 43: Begrenzungswand
- 44: vertikale Seitenwand
- 45: Schnappelement
- 45a: horizontaler L-Schenkel
- 45b: vertikaler L-Schenkel
- 46: Schnappelement
- 46a: horizontaler L-Schenkel
- 46b: vertikaler L-Schenkel
- 47: Verbindungsstück
- 48: Verbindungsstück
- 49: schräg orientierte Seite
- 50: Freiraum
- 51: Gegenschnappelement
- 51a: Seite
- 51b: Seite
- 52: Gegenschnappelement
- 53: Nische
- 54: Nische
- 55: Fixierblock
- 56: Fixierblock
- 57: Positionierrippe

- A: Längsachse
- B: Längsachse
- P1: Pfeil
- P2: Pfeil

## Patentansprüche

1. Trägereinrichtung (30) für ein Haushaltskältegerät (1), mit einer Trägerplatte (31) und mit zumindest einem dazu separaten Adapterteil (36, 37), welches mit zumindest einer Schnappverbindung an der Trägerplatte (31) befestigbar ist, wobei das Adapterteil (36, 37) als Stütz- und/oder Führungseinrichtung für eine Zusatzkomponente (8", 9, 10) ausgebildet ist, wobei das Adapterteil (36, 37) ein Umgreifteil (38) aufweist und mit dem Umgreifteil (38) eine Randkante (32a, 32b) der Trägerplatte (31) umgreift und das Umgreifteil (38) mit zumindest einer Schnappverbindung mit der Trägerplatte (31) verschnappt ist, **dadurch gekennzeichnet, dass** das Adapterteil (36, 37) zumindest ein elastisch verformbares Schnappelement (45, 46) aufweist, welches mit mindestens einem Gegenschnappelement (51, 52) der Trägerplatte (31) reversibel lösbar gekoppelt ist.

2. Trägereinrichtung (30) nach Anspruch 1, **dadurch gekennzeichnet, dass** zwei Schnappelemente (45, 46) an dem Adapterteil (36, 37) ausgebildet sind, die in Längsrichtung (B) des Adapterteils (36, 37) frei kragend angeordnet sind.

3. Trägereinrichtung (30) nach Anspruch 1 oder 2, **dadurch gekennzeichnet, dass** Schnappelemente (45, 46) als Endstücke an in Längsrichtung (B) des Adapterteils (36, 37) gegenüberliegenden Enden (37a, 37b) einer Bodenwand (43) des Umgreifteils (38) ausgebildet sind.

4. Trägereinrichtung (30) nach einem der vorhergehenden Ansprüche, **dadurch gekennzeichnet, dass** die Schnappelemente (45, 46) L-förmig sind.

5. Trägereinrichtung (30) nach einem der vorhergehenden Ansprüche, **dadurch gekennzeichnet, dass** zumindest ein Schnappelement (45, 46), insbesondere ein Teilelement eines Schnappelements (45, 46), eine Keilform aufweist, so das eine einem Gegenschnappelement (51, 52) zugewandte Seite (49) des Schnappelements (45, 46) schräg orientiert ist.

6. Trägereinrichtung (30) nach Anspruch 4 und 5, **dadurch gekennzeichnet, dass** die schräg orientierte Seite (49) eine in Höhenrichtung (y) orientierte Wand ist.

7. Trägereinrichtung (30) nach Anspruch 5 oder 6, **dadurch gekennzeichnet, dass** ein endseitig angeordnetes Schnappelement (45, 46) mit einem im Vergleich dazu schmäleren Verbindungsstück (48) mit einem Bereich, insbesondere der Bodenwand (43), des Umgreifteils (38) verbunden ist.

8. Trägereinrichtung (30) nach einem der vorhergehenden Ansprüche 2 bis 7, **dadurch gekennzeichnet, dass** ein Vertikalteil (45b, 46b) des Schnappelements (45, 46) senkrecht zu einer Längsrichtung (B) des Adapterteils (36, 37) betrachtet, insbesondere nach innen, versetzt zu einer Vertikalwand (44) des Umgreifteils (38) angeordnet ist.

9. Trägereinrichtung (30) nach einem der vorhergehenden Ansprüche, **dadurch gekennzeichnet, dass** ein System mit einem Schnappelement (45, 46) und einem Gegenschnappelement (51, 52) als Steckverbindungssystem ausgebildet ist, bei welchem die Elemente in Richtung der Längsrichtung (B) des Adapterteils (36, 37) überlappend zueinander steckbar sind, und/oder ein Gegenschnappelement (51, 52) ein in Höhenrichtung (y) nach unten frei kragender, verjüngter Steg ist.

10. Trägereinrichtung (30) nach einem der vorhergehenden Ansprüche, **dadurch gekennzeichnet, dass** ein Gegenschnappelement (51, 52) eine nicht vertikale, insbesondere einen schräge oder konvex gewölbte, Außenseite (51a) aufweist, an welcher das Schnappelement (45, 46) beim verschnappenden Koppeln entlanggleitet, um dann das Gegenschnappelement (51, 52), insbesondere in Breitenrichtung (x), zu hinterschnappen.

11. Trägereinrichtung (30) nach einem der vorhergehenden Ansprüche, **dadurch gekennzeichnet, dass** zumindest ein Gegenschnappelement (51, 52) eine Keilform aufweist, so das eine einem Schnappelement (45, 46) zugewandte Seite (51b) des Gegenschnappelements (51, 52) schräg orientiert ist, insbesondere die zur Tiefenrichtung (z) schräg orientierte Seite (51b) eine in Höhenrichtung (y) orientierte Wand ist.

12. Trägereinrichtung (30) nach einem der vorhergehenden Ansprüche, **dadurch gekennzeichnet, dass** das Adapterteil (36, 37) bezüglich der mehreren Schnappelemente (45, 46) symmetrisch, insbesondere zu einer Ebene, die durch die Höhenrichtung (y) und die Breitenrichtung (x) aufgespannt ist, aufgebaut ist, so dass das Adapterteil (36, 37) als Gleichbauteil und mit einem Anschlagwechsel an einer ersten Seite der Trägerplatte (32) oder an einer gegenüberliegenden zweiten Seite der Trägerplatte (32) lösbar anbringbar ist.

13. Trägereinrichtung (30) nach einem der vorhergehenden Ansprüche, **dadurch gekennzeichnet, dass** das Umgreifteil (38) eine Bodenwand (43) aufweist, in der zumindest eine seitlich offene und formsteife Nische (53, 54) ausgebildet ist, in welchem im montierten Zustand ein, insbesondere formsteifer, Fixierblock (55, 56), der an der Trägerplatte (31) ausgebildet ist, in Breitenrichtung (x) eingreift.

14. Trägereinrichtung (30) nach einem der vorhergehenden Ansprüche, **dadurch gekennzeichnet, dass** das Adapterteil (36, 37) eine Aufnahme zum Halten einer als separater Deckel (9) ausgebildeten Zusatzkomponente aufweist, wobei der Deckel (9) unterhalb der Trägereinrichtung (30) angeordnet ist und zum Schließen einer Schale (10) vorgesehen ist, wobei der Deckel (9) auf die Schale (10) aufsetzbar ist, und die Schale (10) unterhalb des Deckels (9) angeordnet ist.

15. Verfahren zum Montieren eines Adapterteils (36, 37) einer Trägereinrichtung (30) nach einem der vorhergehenden Ansprüche 1 bis 14, für ein Haushaltskältegerät (1) an eine Trägerplatte (31) der Trägereinrichtung (30), bei welchem folgende Schritte durchgeführt werden:
a) Bereitstellen des Adapterteils (36, 37);
b) Bereitstellen der Trägerplatte (31);
c) Ansetzen des Adapterteils (36, 37) an die Trägerplatte (31), wobei dazu ein Umgreifteil (38) des Adapterteils (36, 37) eine Randkante (32a, 32b) der Trägerplatte (31) bereichsweise umgreifend positioniert wird und das Adapterteil (36, 37) in einer Ebene, in der die Trägerplatte (31) aufgespannt ist, schräg orientiert ist, so dass ein Ende (37a) des Adapterteils (36, 37) mit der Trägerplatte (31) gekoppelt wird und das andere Ende noch beabstandet zur Trägerplatte (31) angeordnet ist;
d) Anschieben des Adapterteils (36, 37) in dieser Schrägposition des Adapterteils (36, 37) an die Trägerplatte (31) in Tiefenrichtung (z) bis ein Schnappelement (45, 46) in Tiefenrichtung (z) an einem Gegenschnappelement (51, 52) vorbei und damit überlappend geführt ist und hinter das Gegenschnappelement (51, 52) eingesteckt wird, bis eine in Tiefenrichtung (z) betrachtete Endposition erreicht wird;
e) Anschwenken des noch nicht mit der Trägerplatte (31) gekoppelten anderen Endes (37b) des Adapterteils (36, 37) an die Trägerplatte (31) und Verschnappen des weiteren Schnappelements (45, 46) mit dem weiteren Gegenschnappelement (51, 52),
oder
f) anstelle der Schritte c) bis e) das Adapterteil (36, 37) linear, insbesondere in Breitenrichtung (x), an die Trägerplatte (31) heran bewegt wird und diese Bewegung in Breitenrichtung (x) solange erfolgt, bis sowohl ein in Tiefenrichtung (z) vorderes Schnappelement (45, 46) mit einem vorderen Gegenschnappelement (51, 52) verschnappt wird, als auch ein hinteres Schnappelement (45, 46) mit einem hinteren Gegenschnappelement (51, 52) verschnappt wird.
